# EUROPÄISCHE PATENTSCHRIFT

(11) **EP 2 644 976 B1**
(45) Veröffentlichungstag und Bekanntmachung des Hinweises auf die Patenterteilung: **19.10.2016**
(21) Anmeldenummer: 13158218.1
(22) Anmeldetag: 07.03.2013
(51) Int. Cl.: F21V 3/02, F21S 8/04

(54) **Leuchte mit Lichtabstrahlung in einen Randbereich**
Lamp with peripheral light emission
Lampe avec éclairage périphérique

(30) Priorität: 29.03.2012 DE 102012102732
(43) Veröffentlichungstag der Anmeldung: 02.10.2013
(73) Patentinhaber: Siteco Beleuchtungstechnik GmbH, 83301 Traunreut (DE)
(72) Erfinder: Lewers, Christoph, 59821 Arnsberg (DE)
(74) Vertreter: Schmidt, Steffen

(56) Entgegenhaltungen:
- EP-A1- 1 132 678
- EP-A1- 2 221 529
- EP-A2- 2 546 565
- WO-A1-2012/117782
- US-A- 4 803 608
- US-A- 5 245 515

## Beschreibung

Die Erfindung betrifft eine Leuchte, insbesondere eine Decken- oder Wandleuchte, welche speziell dafür eingerichtet ist, einen Bereich um die Lichtaustrittsfläche der Leuchte herum aufzuhellen.

Eine Leuchte der eingangs genannten Art ist z.B. aus der Druckschrift DE 2 121 0743 A bekannt. Diese offenbart eine Leuchte zur Unterdeckenmontage oder zum Deckeneinbau mit einem Ringspiegel, welcher einen Lichtstromanteil der Lampe abfängt und zur Raumdecke umlenkt, um diesen anzustrahlen.

Ferner sind aus der DE 43 12 889 B4, DE 37 37 324 C2 und DE 36 33 976 A1 Deckeneinbauleuchten bekannt, welche einen ringförmigen Lichtleitkörper oder Lichtstreukörper aufweisen, der ähnlich dem vorhergehend genannten Ringspiegel die Aufgabe hat, Licht in Richtung zum Umfangsbereich der Deckenleuchte umzulenken.

Die Druckschrift EP 2 221 529 A1 offenbart ein Lampensystem mit einer LED, einer metallischen Abdeckung und einer transparenten Abdeckung. Die transparente Abdeckung ist an ihren Rändern in Richtung der LED abgeschrägt.

Die Druckschrift WO 2012/117782 A1 offenbart eine Beleuchtungseinrichtung mit einer Lichtleiterplatte, welche den Außenumfang des Hauptgehäuses der Einrichtung umgibt und Licht in die Umfangsrichtung leitet.

Die Druckschrift EP 2 546 565 A2 offenbart eine Leuchte mit einem Leuchtmittel und einer transparenten Abdeckung. Auf einer dem Leuchtmittel abgewandten Seite der Abdeckung ist eine zum Umfangsrand der Abdeckung beabstandete Nut vorgesehen. Die Nut legt zwei Schenkelflächen in dem Material der Abdeckung fest. Eine der Schenkelflächen weist in einem Querschnitt senkrecht zur Längserstreckung der Nut gegenüber der dem Leuchtmittel zugewandten Oberfläche der Abdeckung einen Neigungswinkel auf, der so bemessen ist, dass die Schenkelfläche Licht, welches von dem Leuchtmittel durch die dem Leuchtmittel zugewandte Oberfläche der Abdeckung auf die Schenkelfläche auftritt, total reflektiert und in Richtung zum Umfangsrand der Abdeckung umlenkt.

Die Druckschrift US 5,245,515 A offenbart einen Scheinwerfer mit einer lichtleitenden Scheibe. Ein transparenter Ring in einer Signalfarbe ist außerhalb der Scheibe vorgesehen, um eine laterale Markierung bereitzustellen, wenn der Scheinwerfer beispielsweise für ein Fahrrad verwendet wird.

Die eingangs genannten Leuchten nach dem Stand der Technik besitzen jedoch den Nachteil, dass an der Lichtaustrittsfläche der Leuchte ein ringförmiges Element vorgesehen ist, welches separat zu den sonstigen Leuchtenbauteilen montiert werden muss und innerhalb der Lichtaustrittsöffnung der Leuchte dem Betrachter als separates Bauteil auffällt. Insbesondere werden Reflektoren als dunkle Elemente in der Lichtaustrittsöffnung wahrgenommen.

Aufgabe der vorliegenden Erfindung ist es, eine Leuchtenkonstruktion der eingangs genannten Art bereitzustellen, welche konstruktiv einfach zu verwirklichen ist und mit einem in der Lichtaustrittsöffnung einheitlichen Erscheinungsbild für eine Aufhellung eines Bereichs um die Leuchte herum, insbesondere eines umliegenden Decken- oder Wandbereichs um die Leuchte, sorgt.

Die Aufgabe wird durch eine Leuchte gemäß Anspruch 1 gelöst.

Die Erfindung stellt eine Leuchte, insbesondere eine Decken- oder Wandleuchte, mit zumindest einem Leuchtmittel, einem Leuchtengehäuse und einer transparenten Abdeckung bereit, wobei die transparente Abdeckung zur Lichtabstrahlung in eine primäre Abstrahlrichtung der Leuchte einen primären Abschnitt, welcher im Bereich der Lichtaustrittsöffnung des Leuchtengehäuses angeordnet ist, aufweist. Die Abdeckung weist ferner einen sekundären Abschnitt, welcher außerhalb des Bereichs der Lichtaustrittsöffnung des Leuchtengehäuses angeordnet ist, auf. Darüber hinaus weist die Abdeckung eine dem Leuchtmittel abgewandte erste Oberfläche und eine dem Leuchtmittel zugewandte zweite Oberfläche auf, wobei die erste Oberfläche in dem sekundären Abschnitt einen Reflektionsbereich aufweist, welcher von dem Leuchtmittel weg gekrümmt oder abgewinkelt ist, wobei der Reflektionsbereich Licht, welches von dem Leuchtmittel durch die zweite Oberfläche auf den Reflektionsbereich auftrifft, total reflektiert und von der primären Abstrahlrichtung weglenkt.

Erfindungsgemäß wird Licht, welches von dem Leuchtmittel abgestrahlt wird und auf der dem Leuchtmittel zugewandten zweiten Oberfläche in die transparente Abdeckung eintritt, teilweise in den sekundären Abschnitt geleitet, wo es auf den Reflektionsbereich trifft. Als Reflektionsbereich ist ein an der dem Leuchtmittel abgewandten ersten Oberfläche der transparenten Abdeckung in dem sekundären Abschnitt befindlicher Bereich vorgesehen. Dabei wird das Licht, welches an dem Reflektionsbereich total reflektiert wird, von der primären Abstrahlrichtung weggelenkt und z.B. in Richtung eines Umfangs der Leuchte umgelenkt. Dies kann eine Richtung quer, insbesondere senkrecht, und/oder entgegengesetzt zu der primären Lichtabstrahlrichtung der Leuchte sein. Die Leuchte kann zur Montage in oder an einer Decke oder Wand eingerichtet sein, wobei der Reflektionsbereich Licht, welches von dem Leuchtmittel durch die zweite Oberfläche auf den Reflektionsbereich auftrifft, total reflektiert und zumindest teilweise in Richtung der Decke bzw. Wand umlenkt.

Indem sie das auf den Reflektionsbereich auftreffende Licht von der primären Abstrahlrichtung weglenkt, erhält die Leuchte eine Lichtverteilungskurve mit einem sanfteren Übergang zwischen primären, in Richtung der primären Lichtabstrahlrichtung gelegenen, und sekundären zu beleuchtenden Winkelbereichen. Bei einer Ausbildung als Deckenleuchte wird z.B. nicht nur ein Flächenbereich direkt unterhalb der Leuchte angestrahlt, sondern auch eine daneben befindliche Fläche wie eine Wand und/oder die Decke, an oder in welcher die Leuchte montiert ist. Hierdurch wird ein Beleuchtungseindruck erreicht, bei welchem zu starke Gradienten in der Helligkeit vermieden werden.

Die primäre Lichtabstrahlrichtung kann eine Hauptabstrahlrichtung der Leuchte sein. Die primäre Lichtabstrahlrichtung kann auch durch eine Symmetrieachse der Lichtverteilungskurve der Leuchte gebildet sein. In einigen Ausführungsformen entspricht die primäre Lichtabstrahlrichtung der Leuchte einer Flächennormalen der ersten Oberfläche der transparenten Abdeckung in dem primären Abschnitt.

Durch die Anordnung des sekundären Abschnitts außerhalb der Lichtaustrittsöffnung des Leuchtengehäuses findet die Totalreflektion in einem Bereich statt, der nicht für die primäre Lichtabstrahlung benötigt wird. Auf diese Weise werden störende dunkle oder allzu helle Stellen im Bereich der Lichtaustrittsöffnung verhindert und somit größere Unterschiede in der Leuchtdichte vermieden.

Der Reflektionsbereich kann dadurch von dem Leuchtmittel weg gekrümmt oder abgewinkelt sein, dass er in Richtung der primären Lichtabstrahlrichtung der Leuchte gekrümmt oder abgewinkelt ist. Ein gekrümmter Reflektionsbereich ist bevorzugt, da dieser eine Totalreflektion über einen größeren Bereich erlaubt und eine weichere Lichtverteilungskurve ermöglicht. Der Reflektionsbereich kann insbesondere konkav gekrümmt sein.

In einigen Ausführungsformen ist der Reflektionsbereich durch eine Krümmung oder Abwinklung der ersten Oberfläche gebildet, ohne dass in dieser eine Vertiefung, eine Nut, ein Vorsprung oder Ähnliches gebildet ist. Dies erlaubt eine einfachere Fertigung der Abdeckung und vermeidet störende Bereiche auf der ersten Oberfläche.

Der primäre Abschnitt und der sekundäre Abschnitt der transparenten Abdeckung können einstückig gefertigt sein. Dies erlaubt eine einfache Fertigung und Montage der Leuchte. Der primäre und der sekundäre Abschnitt können benachbart sein. Die transparente Abdeckung kann insbesondere aus einem Kunststoff, z.B. Polymethylmetacrylat (PMMA) gefertigt sein. In einigen Ausführungsformen ist der sekundäre Abschnitt der transparenten Abdeckung von dem Leuchtmittel weg gekrümmt oder abgewinkelt.

Licht, welches von dem Leuchtmittel durch die zweite Oberfläche auf den Reflektionsbereich auftrifft und dort total reflektiert wird, kann insbesondere von dem Leuchtmittel durch die zweite Oberfläche in dem primären Abschnitt in die transparente Abdeckung eintreten. In einigen Ausführungsformen kann alternativ oder zusätzlich Licht, welches von dem Leuchtmittel durch die zweite Oberfläche auf den Reflektionsbereich auftrifft und dort total reflektiert wird, von dem Leuchtmittel durch die zweite Oberfläche in einem Übergangsabschnitt der Abdeckung zwischen dem primären Abschnitt und dem sekundären Abschnitt in die transparente Abdeckung eintreten.

Gemäß einer bevorzugten Ausführungsform weist die transparente Abdeckung ferner auf der zweiten Oberfläche eine Lichteinkoppelstruktur, insbesondere eine Prismenstruktur, auf, welche Licht, welches von dem Leuchtmittel auftrifft, in die transparente Abdeckung einkoppelt und bricht, so dass es zumindest teilweise auf den Reflektionsbereich trifft. Die Lichteinkoppelstruktur lenkt auf diese Weise einen größeren Anteil des von dem Leuchtmittel abgestrahlten Lichts in den sekundären Abschnitt zu dem Reflektionsbereich. Der Anteil des in die Umgebung der Leuchte abgegebenen Lichts wird hierdurch erhöht.

Besonders bevorzugt ist dabei, dass die Lichteinkoppelstruktur in dem primären Abschnitt der transparenten Abdeckung angeordnet ist. Auf diese Weise sind keine weiteren Abschnitte an der transparenten Abdeckung erforderlich. Insbesondere kann der primäre Abschnitt, welcher gleichzeitig die Lichtabstrahlung in die primären Lichtabstrahlrichtung bestimmt, zum Umlenken eines Lichtanteils in Richtung des Reflektionsbereichs eingesetzt werden.

Gemäß einer bevorzugten Ausführungsform verlässt die Lichtstrahlung nach der Totalreflexion die Abdeckung durch eine den Reflektionsbereich gegenüberliegende Auskoppelfläche des sekundären Abschnitts. Diese ermöglicht eine einfache Fertigung der Abdeckung, da keine weiteren Abschnitte der transparenten Abdeckung erforderlich sind, um das Licht nach der Totalreflexion weiterzuleiten. Besonders bevorzugt ist, dass die Auskoppelfläche eine Teilfläche der zweiten Oberfläche in dem sekundären Abschnitt darstellt. Dies vereinfacht die Fertigung weitergehend, da die erste und zweite Oberfläche über beide Abschnitte der Abdeckung zur Gestaltung der Lichtverteilungskurve eingesetzt werden können, ohne dass weitere Vorrichtungen erforderlich sind. Diese können jedoch in einigen Ausführungsformen außerdem vorgesehen sein, um die Lichtverteilungskurve weitergehend zu gestalten.

In einer bevorzugten Ausführungsform weist die transparente Abdeckung an der Lichtauskoppelfläche mehrere Facetten auf. Diese können so ausgeführt sein, dass das Licht noch weitere Male reflektiert wird, bevor es die transparente Abdeckung an der Auskoppelfläche verlässt. Die Facetten können eben oder gekrümmt, insbesondere konkav oder konvex gekrümmt ausgeführt sein. Die Facetten ermöglichen es insbesondere, eine gewünschte Austrittsrichtung und eine gewünschte Lichtbündelung oder Lichtaufweitung des austretenden Lichts vorzugeben. In einigen Ausführungsformen verlaufen die Facetten stufenförmig. Zumindest einige der Stufen können dabei eine Fläche aufwiesen, welche parallel zu der primären Lichtabstrahlrichtung verlaufen. Durch diese Flächen kann das austretende Licht quer zu der primären Lichtabstrahlrichtung gebrochen werden, so dass es gezielt in Richtung eines Umfangs der Leuchte umgelenkt wird.

In einer bevorzugten Ausführungsform verläuft die transparente Abdeckung in dem primären Abschnitt eben. Gegenüber einer Ausführungsform, in welcher die transparente Abdeckung konvex gekrümmt ist, wird hierdurch eine geringere Bauhöhe der Leuchte erreicht. Ferner ist die Abdeckung für den Betrachter weniger auffällig.

In einigen Ausführungsformen weist das Leuchtengehäuse ferner ein oder mehrere Mittel zur Lichtlenkung, insbesondere einen oder mehrere Reflektoren oder Reflektorabschnitte auf. Die Mittel zur Lichtlenkung können insbesondere so gestaltet sein, dass sie Licht von dem Leuchtmittel in die primäre Lichtabstrahlrichtung und/oder in Richtung der Lichtaustrittsöffnung des Leuchtengehäuses umlenken.

In einer bevorzugten Ausführungsformen ist die transparente Abdeckung in dem primären Abschnitt durchgängig. In diesen Ausführungsformen weist die transparente Abdeckung im primären Abschnitt keine Durchgangslöcher auf. Auf diese Weise kann der gesamte Bereich der transparenten Abdeckung im primären Abschnitt zur Einstellung einer gewünschten Lichtverteilungskurve genutzt werden. Ferner wird in diesen Ausführungsformen ein besserer Schutz vor herabfallenden Teilen, beispielsweise Splittern einer Leuchtstoffröhre erreicht. Darüber hinaus wird ein direkter Blick des Betrachters auf das Leuchtmittel verhindert. Insbesondere bei LEDs oder OLEDs als Leuchtmittel ist dies vorteilhaft, da diese eine hohe Leuchtdichte aufweisen können. In einigen Ausführungsformen verläuft die transparente Abdeckung zusätzlich oder alternativ in dem sekundären Abschnitt durchgängig. Durch das Vermeiden von Durchgangslöchern in dem sekundären Abschnitt wird eine ungewünschte Reflexion oder Streuung des durch den sekundären Abschnitt verlaufenden Lichts vermieden.

In einer bevorzugten Ausführungsform ist der primäre Abschnitt der transparenten Abdeckung auf der ersten und/oder auf der zweiten Oberfläche zumindest zum Teil mit einer lichtbrechenden Struktur, insbesondere mit einer Prismenstruktur versehen. Die Prismenstruktur kann direkt in der ersten bzw. zweiten Oberfläche der Abdeckung integriert sein. Alternativ oder zusätzlich kann sie als Folie oder als weitere Platte an der Oberfläche der Abdeckung vorgesehen sein. Die Prismenstruktur kann von der ersten bzw. zweiten Oberfläche der Abdeckung nach außen weisen, d.h. zur Lichtaustrittsfläche oder zum Leuchtmittel. Bei der Verwendung von Prismenfolien oder Prismenplatten können die Prismen in Richtung des zumindest einen Leuchtmittels oder davon weg weisen. Ferner kann vorgesehen sein, die lichtbrechende Struktur bereichsweise auf der ersten bzw. zweiten Oberfläche der Abdeckung auszubilden.

In einer bevorzugten Ausführungsform umgibt der sekundäre Abschnitt den primären Abschnitt zumindest teilweise, bevorzugt vollständig. In diesen Ausführungsformen kann Licht, welches in verschiedenen Bereichen des primären Abschnitts in die transparente Abdeckung eintritt, zu dem Reflektionsbereich gelenkt werden. Hierdurch wird eine radiale Lichtabstrahlung in mehrere oder sogar alle seitlichen Umgebungsbereiche der Leuchte ermöglicht.

In einer bevorzugten Ausführungsform bildet der sekundäre Abschnitt zumindest teilweise einen Rand der transparenten Abdeckung. Auf diese Weise kann das Licht nach der Totalreflexion direkt an die Umgebung abgegeben werden, ohne dass es noch weitere Abschnitte der transparenten Abdeckung passieren muss. Hierdurch wird eine zusätzliche Streuung oder anderweitige ungewollte Beeinflussung des Lichts vermieden.

Die transparente Abdeckung kann Mittel zur Befestigung an dem Leuchtengehäuse, insbesondere Schraublöcher, Rasthaken, Löcher oder Ausnehmungen aufweisen. Die Mittel zur Befestigung können insbesondere in einem Übergangsabschnitt zwischen dem primären und dem sekundären Abschnitt vorgesehen sein.

In einem weiteren Aspekt stellt die Erfindung eine transparente Abdeckung für eine Leuchte nach einem der vorhergehenden Ansprüche bereit, wobei die transparente Abdeckung zur Lichtabstrahlung in eine primäre Abstrahlrichtung einen primären Abschnitt aufweist und ferner einen sekundären Abschnitt sowie eine erste Oberfläche und eine der ersten Oberfläche gegenüberliegende zweite Oberfläche aufweist, wobei die erste Oberfläche in dem sekundären Abschnitt einen Reflektionsbereich aufweist, welcher konkav gekrümmt oder gegenüber der ersten Oberfläche in dem primären Abschnitt abgewinkelt ist und bemessen ist, um Licht, welches in dem primären Abschnitt auf der zweiten Oberfläche in die transparente Abdeckung eintritt und auf den Reflektionsbereich auftrifft, total zu reflektieren und von der primären Lichtabstrahlrichtung wegzulenken, insbesondere in Richtung eines Umfangs der Abdeckung umzulenken.

Insbesondere kann die Abdeckung auf der zweiten Oberfläche in dem primären Abschnitt eine Lichteinkoppelstruktur, insbesondere eine Prismenstruktur, aufweisen. Die Lichteinkoppelstruktur kann bevorzugt in einer Umgebung eines Übergangs zwischen dem primären und dem sekundären Abschnitt vorgesehen sein.

Weitere Merkmale und Vorteile der vorliegenden Erfindung werden anhand der nachfolgend beschriebenen bevorzugten Ausführungsform deutlich. In den Figuren ist Folgendes dargestellt:
- Figur 1: zeigt einen schematischen Querschnitt durch eine Ausführungsform einer Leuchte.
- Figur 2: zeigt einen Ausschnitt eines Querschnitts einer Ausführungsform einer Leuchte mit eingezeichnetem Strahlengang.

Eine Leuchte der vorliegenden Erfindung ist insbesondere als Deckeneinbau- oder Deckenanbauleuchte oder als Wandeinbau- oder Wandanbauleuchte ausgeführt. Die Leuchte umfasst ein oder mehrere Leuchtmittel 2, insbesondere eine oder mehrere Leuchtstoffröhren oder eine Anordnung von LEDs oder OLEDs. Das Leuchtmittel 2 ist in einem Leuchtengehäuse 3 angeordnet. In dem Leuchtengehäuse 3 sind darüber hinaus Reflektoren 5 angeordnet, welche von dem Leuchtmittel 2 abgestrahltes Licht in Richtung einer Lichtaustrittsöffnung des Leuchtengehäuses 3 umlenken. Vor der Lichtaustrittsöffnung des Leuchtengehäuses 3 befindet sich eine transparente Abdeckung 4.

Die transparente Abdeckung 4 umfasst einen zentral gelegenen primären Abschnitt 41, welcher sich durch die Lichtaustrittsöffnung des Leuchtegehäuses 3 erstreckt und diese vollständig abdeckt. Ferner weist die transparente Abdeckung 4 sekundäre Abschnitte 42 auf, welche sich außerhalb der Lichtaustrittsöffnung des Leuchtengehäuses 3 befinden. Die sekundären Abschnitte 42 sind dabei als Rand der transparenten Abdeckung 4 ausgebildet.

Die in der Figur 1 dargestellte Leuchte weist eine primäre Lichtabstrahlung auf, welche um eine primäre Lichtabstrahlrichtung 71 herum verläuft. Bei einem Einsatz der Leuchte als Deckenleuchte verläuft die primäre Lichtabstrahlrichtung 71 vertikal nach unten, so dass hierdurch der Boden unterhalb der Leuchte beleuchtet wird. Die primäre Lichtabstrahlung verläuft durch den primären Abschnitt 41 der transparenten Abdeckung 4 und kann durch diesen gezielt beeinflusst werden, um eine gewünschte Lichtverteilungskurve der primären Lichtabstrahlung einzustellen. Hierzu kann der primäre Abschnitt 41 eine Prismenstruktur 413 aufweisen, wie sie in Figur 2 dargestellt ist.

Darüber hinaus weist die Leuchte auch eine sekundäre Lichtabstrahlung auf, welche in Richtung 72, 72' eines Umfangs der Leuchte ausgerichtet ist. Die sekundäre Lichtabstrahlung verläuft in seitlicher Richtung und quer zu der primären Lichtabstrahlrichtung 71. Die sekundäre Lichtabstrahlung verlässt die Leuchte in den sekundären Abschnitten 42 wie im Folgenden anhand der Figur 2 erläutert.

Figur 2 zeigt einen Ausschnitt eines Querschnitts durch eine Leuchte. Dargestellt ist ein Bereich des Leuchtengehäuses 3 sowie ein Reflektorbereich 5. Darüber hinaus zeigt Figur 2 einen sekundären Abschnitt 42 sowie einen Teil des primären Abschnitts 41 der transparenten Abdeckung 4. Ein Lichtanteil 6, welcher von dem Leuchtmittel kommt, tritt auf der dem Leuchtmittel zugewandten ersten Oberfläche 412 in die transparente Abdeckung ein. Zur besseren Einkopplung des Lichts 6 ist an der dem Leuchtmittel zugewandten ersten Oberfläche 412 in den primären Abschnitt 41 eine Prismenstruktur 414 vorgesehen. Die Prismenstruktur 414 dient dem verbesserten Einkoppeln des von dem Leuchtmittel kommenden Lichts 6 in die transparente Abdeckung 4, wobei eine Reflektion des Lichts 6 an dieser Stelle weitestgehend vermieden wird. Ferner bricht die Prismenstruktur 414 das auftreffende Licht 6 und lenkt es zumindest teilweise in Richtung eines Reflektionsbereichs der Abdeckung 4, so dass es unter einem die Bedingung der Totalreflektion erfüllenden Winkel auf den Reflektionsbereich auftrifft, wie im Folgenden näher beschrieben ist.

Licht 6, welches auf die Prismenstruktur 414 trifft, wird dort zumindest teilweise gebrochen und in die transparente Abdeckung 4 eingekoppelt. Es trifft anschließend auf die dem

Leuchtmittel abgewandte erste Oberfläche 421 in dem sekundären Abschnitt 42. Die erste Oberfläche 421 in dem sekundären Abschnitt 42 ist dabei in einem Reflektionsbereich von dem Leuchtmittel weg, d.h. konkav gekrümmt. Das Licht 6 wird von dem Refklektionsbereich total reflektiert und trifft auf die zweite Oberfläche 422 der transparenten Abdeckung 4 in dem sekundären Abschnitt 42. An der zweiten Oberfläche 422 in dem sekundären Abschnitt 42 sind Facetten 424 in der Form von Stufen vorgesehen. Das Licht 6 verlässt die transparente Abdeckung 4 durch die Facetten 424 und verläuft in radiale Richtung in Richtung eines Umfangs der Leuchte wie in Figur 1 mit dem Bezugszeichen 72 dargestellt. Die Facetten 424 erlauben es, die Lichtverteilungskurve der sekundären Lichtabstrahlung wie gewünscht einzustellen.

Die transparente Abdeckung 4 weist ferner auf der dem Leuchtmittel 2 abgewandten ersten Oberfläche 411 in dem primären Abschnitt 41 eine Prismenstruktur 413 auf. Diese ermöglicht eine Einstellung der Lichtverteilungskurve der primären Lichtabstrahlung.

Ferner weist die transparente Abdeckung 4 auf der dem Leuchtmittel 2 zugewandten zweiten Oberfläche einen Vorsprung 43 auf. Der Vorsprung 43 befindet sind am Übergang zwischen dem primären Abschnitt 41 und dem sekundären Abschnitt 42. Der Vorsprung 43 liegt im montierten Zustand an einer Seitenwand des Leuchtengehäuses 3 an. Hierdurch wird das Innere des Leuchtengehäuses nach außen abgeschlossen, so dass kein Staub o.ä. eindringen kann. Ferner ermöglicht der Vorsprung 43 ein Ausrichten der Abdeckung 4 relativ zum Leuchtengehäuse 3 während der Montage. An dem Vorsprung können Mittel zur Befestigung der Abdeckung 4 an dem Leuchtengehäuse 3 vorgesehen sein wie z.B. ein oder mehrere Bohrungen, Vorsprüunge, Rücksprünge und/oder Haken (in Fig. 2 nicht gezeigt).

Modifikationen der vorstehend beschriebenen Ausführungsform sind möglich. Insbesondere kann der Reflektionsbereich in dem sekundären Abschnitt gegenüber der ersten Oberfläche in dem primären Abschnitt abgewinkelt sein.

### Bezugszeichenliste:

- 2: Leuchtmittel
- 3: Leuchtengehäuse
- 4: transparente Abdeckung
- 5: Reflektor
- 6: Licht
- 41: primärer Abschnitt
- 42: sekundärer Abschnitt
- 43: Vorsprung
- 411, 421: erste Oberfläche
- 412, 422: zweite Oberfläche
- 413: lichtbrechende Struktur
- 414: Prismenstruktur
- 424: Facetten
- 71: primäre Lichtabstrahlrichtung
- 72, 72': sekundäre Lichtabstrahlrichtung

## Patentansprüche

1. Leuchte, insbesondere Decken- oder Wandleuchte, mit zumindest einem Leuchtmittel, einem Leuchtengehäuse (3) und einer transparenten Abdeckung (4), wobei die transparente Abdeckung (4) zur Lichtabstrahlung in eine primäre Abstrahlrichtung (71) der Leuchte einen primären Abschnitt (41), welcher im Bereich der Lichtaustrittsöffnung des Leuchtengehäuses (3) angeordnet ist, aufweist, und wobei die Abdeckung (4) ferner einen sekundären Abschnitt (42), welcher außerhalb des Bereichs der Lichtaustrittsöffnung angeordnet ist, aufweist,
wobei die Abdeckung (4) darüber hinaus eine dem Leuchtmittel abgewandte erste Oberfläche (411, 421) und eine dem Leuchtmittel zugewandte zweite Oberfläche (412, 422) aufweist,
wobei die erste Oberfläche (421) einen Reflektionsbereich aufweist, wobei der Reflektionsbereich Licht (6), welches von dem Leuchtmittel durch die zweite Oberfläche (412) auf den Reflektionsbereich auftrifft, total reflektiert und von der primären Abstrahlrichtung (71) weglenkt,
**dadurch gekennzeichnet, dass** die erste Oberfläche (421) den Reflektionsbereich in dem sekundären Abschnitt (42) aufweist und dass der Reflektionsbereich von dem Leuchtmittel weg gekrümmt oder abgewinkelt ist.

2. Leuchte nach Anspruch 1, wobei die transparente Abdeckung (4) ferner auf der zweiten Oberfläche (412) eine Lichteinkoppelstruktur (414), insbesondere eine Prismenstruktur, aufweist, welche Licht (6), welches von dem Leuchtmittel auftrifft, in die transparente Abdeckung (4) einkoppelt und bricht, so dass es zumindest teilweise auf den Reflektionsbereich trifft.

3. Leuchte nach Anspruch 2, wobei die Lichteinkoppelstruktur (414) in dem primären Abschnitt (41) der transparenten Abdeckung (4) angeordnet ist.

4. Leuchte nach einem der vorhergehenden Ansprüche, wobei die Lichtstrahlung (6) nach der Totalreflexion die Abdeckung (4) durch eine dem Reflektionsbereich gegenüberliegende Auskoppelfläche des sekundären Abschnitts (42) verlässt, wobei die Auskoppelfläche insbesondere eine Teilfläche der zweiten Oberfläche (422) in dem sekundären Abschnitt (42) darstellt.

5. Leuchte nach Anspruch 4, wobei die transparente Abdeckung (4) an der Auskoppelfläche mehrere Facetten (424) aufweist.

6. Leuchte nach einem der vorhergehenden Ansprüche, wobei die transparente Abdeckung (4) in dem primären Abschnitt (41) eben verläuft.

7. Leuchte nach einem der vorhergehenden Ansprüche, wobei die transparente Abdeckung (4) in dem primären (41) und/oder dem sekundären (42) Abschnitt durchgängig ist.

8. Leuchte nach einem der vorhergehenden Ansprüche, wobei der primäre Abschnitt (41) der transparenten Abdeckung (4) auf der ersten und/oder auf der zweiten Oberfläche (411,412) zumindest zum Teil mit einer lichtbrechenden Struktur (413), insbesondere mit einer Prismenstruktur, versehen ist.

9. Leuchte nach einem der vorhergehenden Ansprüche, wobei der sekundäre Abschnitt (42) den primären Abschnitt (41) zumindest teilweise, bevorzugt vollständig umgibt.

10. Leuchte nach einem der vorhergehenden Ansprüche, wobei der sekundäre Abschnitt (42) zumindest teilweise einen Rand der transparenten Abdeckung (4) bildet.

## Claims

1. Light, in particular a ceiling or wall light, with at least one lighting means, a light housing (3), and a transparent cover (4), wherein, in order to emit the light into a primary emission direction (71) of the light, the transparent cover (4) comprises a primary section (41), which is arranged in the region of the light emergence opening of the light housing (3), and wherein the cover (4) further comprises a secondary section (42), which is arranged outside the region of the light emergence opening, wherein the cover (4) further comprises a first surface (411, 421) facing away from the lighting means, and a second surface (412, 422) facing towards the lighting means,
wherein the first surface (421) comprises a reflection region, wherein the reflection region totally reflects light (6) which impinges from the lighting means through the second surface (412) onto the reflection region, and deflects it away from the primary emission direction (71),
**characterized in that** the first surface (421) comprises the reflection region in the secondary section (42), and that the reflection region is curved away or angled away from the lighting means.

2. Light according to claim 1, wherein the transparent cover (4) further comprises, on the second surface (412) a light coupling-in structure (414), in particular a prism structure, which couples light (6), impinging from the lighting means, into the transparent cover (4) and refracts it, such that it impinges at least partially onto the reflection region.

3. Light according to claim 2, wherein the light coupling-in structure (414) is arranged in the primary section (41) of the transparent cover (4).

4. Light according to any one of the preceding claims, wherein, after the total reflection, the light beam (6) leaves the cover (4) through a coupling-out surface of the secondary section (42), located opposite the reflection region, wherein the coupling-out section represents in particular a part surface of the second surface (422) in the secondary section (42).

5. Light according to claim 4, wherein the transparent cover (4) comprises a plurality of facets (424) at the coupling-out surface.

6. Light according to any one of the preceding claims, wherein the transparent cover (4) runs flat in the primary section (41).

7. Light according to any one of the preceding claims, wherein the transparent cover (4) is permeable in the primary (41) section and/or in the secondary (42) section.

8. Light according to any one of the preceding claims, wherein the primary section (41) of the transparent cover (4) is provided on the first and/or on the second surface (411, 412) at least in part with a light-refracting structure (413), in particular with a prism structure.

9. Light according to any one of the preceding claims, wherein the secondary section (42) surrounds the primary section (41) at least partially, and preferably entirely.

10. Light according to any one of the preceding claims, wherein the secondary section (42) at least partially forms an edge of the transparent cover (4).

## Revendications

1. Luminaire, plus particulièrement plafonnier ou luminaire mural, avec au moins un moyen d'éclairage, un boîtier de luminaire (3) et un couvercle transparent (4), le couvercle transparent (4) comprenant, pour une émission de lumière dans une direction d'émission primaire (71) du luminaire, une portion primaire (41), qui est disposée au niveau de l'ouverture de sortie de lumière du boîtier du luminaire (3) et le couvercle (4) comprenant en outre une portion secondaire (42) qui se trouve à l'extérieur de la zone de l'ouverture de sortie de lumière,
le couvercle (4) comprenant en outre une première surface (411, 421) opposée au moyen d'éclairage et une deuxième surface (412, 422) orientée vers le moyen d'éclairage,
la première surface (421) comprenant une zone de réflexion, la zone de réflexion (6) réfléchissant totalement la lumière (6) qui part du moyen d'éclairage et arrive sur la zone de réflexion en passant par la deuxième surface (412) et la dévie de la direction d'émission primaire (71),
**caractérisé en ce que** la première surface (421) comprend la zone de réflexion dans la portion secondaire (42) et **en ce que** la zone de réflexion est incurvée ou plié en s'éloignant de la zone de réflexion.

2. Luminaire selon la revendication 1, le couvercle (4) comprenant en outre, sur la deuxième surface (412), une structure d'entrée de lumière (414), plus particulièrement une structure prismatique qui introduit la lumière (6) qui arrive du moyen d'éclairage dans le couvercle transparent (4) et la réfracte de façon à qu'elle arrive au moins partiellement sur la zone de réflexion.

3. Luminaire selon la revendication 2, la structure d'entrée de lumière (414) est disposée dans la portion primaire (41) du couvercle transparent (4).

4. Luminaire selon l'une des revendications précédentes, le rayonnement lumineux (6) quittant, après la réflexion totale, le couvercle (4), par une surface de sortie, opposée à la zone de réflexion, de la portion secondaire (42) la surface de sortie constituant plus particulièrement une surface partielle de la deuxième surface (422) dans la portion secondaire (42).

5. Luminaire selon la revendication 4, le couvercle transparente (4) comprenant plusieurs facettes (424) sur la surface de sortie.

6. Luminaire selon l'une des revendications précédentes, le couvercle transparent (4) s'étendant de manière plane dans la portion primaire (41).

7. Luminaire selon l'une des revendications précédentes, le couvercle transparent (4) étant continu dans la portion primaire (41) et/ou la portion secondaire (42).

8. Luminaire selon l'une des revendications précédentes, la portion primaire (41) du couvercle transparent (4) étant muni, sur la première et/ou la deuxième surface (411, 412), au moins en partie, d'une structure de réfraction de lumière (413), plus particulièrement d'une structure prismatique.

9. Luminaire selon l'une des revendications précédentes, la portion secondaire (42) entourant au moins partiellement, de préférence entièrement, la portion primaire (41).

10. Luminaire selon l'une des revendications précédentes, la portion secondaire (42) constituant au moins partiellement un bord du couvercle transparent (4).
